# EUROPÄISCHE PATENTSCHRIFT

(11) **EP 1 057 951 B1**
(45) Veröffentlichungstag und Bekanntmachung des Hinweises auf die Patenterteilung: **22.05.2002**
(21) Anmeldenummer: 00105780.1
(22) Anmeldetag: 18.03.2000
(51) Int. Cl.: E05B 19/00

(54) **Aus Schliesszylinder und zugehörigem Schlüssel bestehende Schliessvorrichtung**
Locking mechanism comprising a cylinder lock and a key for such a lock
Dispositif de verrouillage comportant une serrure cylindrique et une clé pour une telle serrure

(30) Priorität: 08.05.1999 DE 19921454; 05.01.2000 DE 10000194
(43) Veröffentlichungstag der Anmeldung: 06.12.2000
(73) Patentinhaber: C. Ed. Schulte GmbH Zylinderschlossfabrik, 42551 Velbert (DE)
(72) Erfinder: Stefanescu, Alexander, 40474 Düsseldorf (DE)
(74) Vertreter: Grundmann, Dirk, Dr.

(56) Entgegenhaltungen:
- EP-A- 0 794 305
- DE-U- 29 510 153
- US-A- 4 100 778

## Beschreibung

Die Erfindung betrifft eine Schließvorrichtung gemäß Gattungsbegriff des Anspruchs 1 sowie den zugehörigen Schlüssel.

Eine Schließvorrichtung mit Schließzylinder und zugehörigem Schlüssel, insbesondere Wende-Flachschlüssel ist im Stand der Technik bekannt (z.B. aus DE-U-295 10 153). Dabei besitzt der Zylinderkern des Schließzylinders einen zur Zylinderstirnseite hin offenen, mit Profilrippen/-nuten versehenen Schlüsselkanal. In dessen Mitte liegt die Spitze einer zur Zylinderstirnseite sich öffnenden konischen Öffnung. Der Schlüssel bildet an seinem einsteckseitigen Ende eine Spitze mit bogenlinienförmigen Flanken aus. Die Kombination konische Öffnung und Spitze mit bogenförmigen Flanken soll die Einführung des Schlüssels in den Schlüsselkanal erleichtern. Das Einführen des Schlüssels ist insbesondere bei Wendeflachschlüsseln mit engen Profilrippen/-nuten kompliziert. Zufolge der eng benachbart liegenden Profilierungen muß der Schlüssel ohne große Abweichung von der genauen Fluchtlage eingesteckt werden. Derartig profilierte Schließsysteme erlauben darüber hinaus kaum größere Neigungsstellungen der Schlüsselachse zur Schlüsselkanalachse.

Im Stand der Technik wird auch eine Lösung vorgeschlagen, bei der die Schlüsselspitze nicht gerundet ist, sondern eine durch zwei gerade Flanken ausgebildete Spitze besitzt.

Der Erfindung liegt die Aufgabe zugrunde, das Einführen eines Schlüssels in den Schlüsselkanal zu erleichtern.

Gelöst wird die Aufgabe durch die in den Ansprüchen angegebene Erfindung.

Die Lösung des Anspruchs 1 sieht im wesentlichen vor, daß die Spitze von zwei Bogenlinien gebildet ist, deren Schnittpunkt in der Schlüsselbreitseitenmitte liegt, und der Tangentialwinkel im Schnittpunkt größer ist, als der Öffnungswinkel der Konusöffnung, wobei die Bogenlinien zu den sich gegenüberliegenden Breitseiten Fasen aufweisen mit einem Fasenwinkel, der kleiner ist, als der Öffnungswinkel der Konusöffnung. Die konusförmige Öffnung bildet eine Art Trichter aus, der in den Schlüsselkanal mündet. In diesem Trichter wird der Schlüssel eingesteckt. Im allgemeinen fluchtet die Schlüsselachse nicht mit der Schließkanalachse. Die Schlüsselachse liegt vielmehr um einen Neigungswinkel verkippt zur Schlüsselkanalachse. Ebenso ist der Schlüsselschaft um einen Drehwinkel verdreht zur Schlüsselkanalorientierung. In der Verdrehtstellung berühren die Bogenlinien innerhalb eines Breitseiten-Schwenkbereichs die Konuswandung tangential. Dieser Breitseiten-Schwenkbereich ist begrenzt durch die Schwenkposition, in welcher die vom Schnittpunkt der Bogenlinie ausgebildete Spitze des Schlüsselschaftes in berührende Anlage tritt zu der Konuswandung. Innerhalb des Breitseiten-Schwenkbereiches ist die Schlüsselspitze beabstandet zur Spitze des Konus und ragt dort berührungsfrei ein. Der Schlüssel kann auch um einen Schmalseiten-Schwenkbereich gegenüber der Schließkanalachse verschwenkt sein. Der Schmalseiten-Schwenkbereich ist begrenzt durch den Fasenwinkel. Innerhalb des Schmalseiten-Schwenkbereiches kann der Schlüssel mit seiner Spitze im Konus einliegend so weit verschwenkt werden, bis die Fasen in berührende Anlage treten zur Konuswandung. Wird der Schlüssel verdreht zur Schlüsselkanal-Orientierung in den Konus hineingesteckt, so vereinfacht sich durch die Geometrie das Verschwenken bis in den oben definierten Breitseiten-Schwenkbereich. Der Benutzer fühlt den Schwenkwinkel, in welchem die Spitze die berührende Anlage an der Konuswandung verläßt. Befindet er sich in diesem Breitseiten-Schwenkbereich und dreht den Schlüssel, so findet die Schlüsselspitze ihre richtige zentrische Position zum Schließkanal und kann bei richtiger Drehorientierung zufolge der Fasen in den Schließkanal eingesteckt werden. Die dann in Wirkung tretenden Schrägen der Fase bewirken ein Aufrichten des Schlüssels bis in die Fluchtlage. Wird der Schlüssel aus einer Position, in welcher die Schlüsselachse im Breitseiten-Schwenkbereich liegt, gedreht bis die korrekte Drehorientierung erreicht ist, so liegt auch die Orientierung der Schmalseite im Schmalseiten-Schwenkbereich. Dies bedeutet, daß in dieser Position nur die Stirnkanten der Flanke an der Konuswandung anliegen. In einer bevorzugten Ausgestaltung ist der Fasenwinkel etwa um 15 bis 25° größer, als der halbe Konusöffnungswinkel. Die Stärke des ungefasten Flankenabschnitts beträgt etwa die Hälfte bis ein Drittel der Schmalseitenstärke. Dies hat zur Folge, daß der in der richtigen Orientierungslage sich befindende Schlüssel dann beim weiteren Einschieben in dem Schlüsselkanal fast selbsttätig aus der Neigungslage in die Fluchtlage geschwenkt wird, wenn seine Neigungslage innerhalb des Schmalseiten-Schwenkbereiches liegt. Die Bogenlinien sind vorzugsweise Kreisbögen. Die Zentren liegen in der Schlüsselbreitseite und sind um einen Abstand von der Breitseiten-Mittellinie entfernt. Dieser Abstand entspricht etwa 30 bis 35 % der Schlüsselbreitseitenstärke. Ferner beträgt der Radius der Bogenseite bevorzugt etwa 105 bis 110 % der Stärke der Schlüsselbreitseite. Der Durchmesser der Konusöffnung ist vorzugsweise kleiner als die Schlüsselbreitseitenstärke. Der Konuswinkel, also der Öffnungswinkel der trichterförmigen Öffnung beträgt vorzugsweise etwa 110°. Eine Weiterbildung der Erfindung betrifft die Konusöffnung des Zylinderkernes. Der Öffnungswinkel der konischen Öffnung ist öffnungsaußenseitig größer, als in der Öffnungsmitte. Bevorzugt bildet die Öffnung einen inneren Konus aus mit einem geringeren Konusöffnungswinkel, als der äußere Konus. Gemäß einer Weiterbildung besitzt der Innenkonus eine Ovalform. Das Oval ist längsgerichtet zum Schlüsselkanal. Hierdurch entsteht im Bereich des Schlüsselkanales ein stufenförmiger Übergang der beiden Konuswände zueinander. In Querrichtung dazu ist der Übergang als Kante ausgebildet. Bevorzugt liegt der Öffnungswinkel des spitzeren, inneren Konus bei 90°.

Die Erfindung betrifft insbesondere auch einen Schlüssel für die beschriebene Schließvorrichtung.

Ein Ausführungsbeispiel der Erfindung wird anhand beigefügter Zeichnungen erläutert. Es zeigen:
- Fig. 1: einen erfindungsgemäßen Schlüssel in schematischer Darstellung in der Draufsicht,
- Fig. 2: einen Schlüssel gemäß Fig. 1 in der Seitenansicht,
- Fig. 3: die schematische Darstellung eines Zylinderkernes eines erfindungsgemäßen Schließzylinders in der Ansicht,
- Fig. 4: eine Darstellung gemäß Fig. 3 mit um 90° verdrehter Blickrichtung,
- Fig. 5: eine Frontalansicht des Schließzylinderkerns,
- Fig. 6: eine schematische Darstellung des um etwa 90° verdreht zur Orientierung des Schließkanals in der Konusöffnung liegenden Schlüsselspitze mit Blick auf die Breitseite,
- Fig. 7: die Grenzdarstellung des Breitseiten-Schwenkbereichs Alpha,
- Fig. 8: die Schmalseitenansicht eines in Fluchtlage zur Schließkanalachse mit der Spitze in den Konus eingetauchten Schlüssels,
- Fig. 9: den Grenzbereich des Schmalseiten-Schwenkbereichs,
- Fig. 10: eine Draufsicht auf die Stirnseite eines Schließzylinderkernes eines zweiten Ausführungsbeispieles,
- Fig. 11: eine Seitenansicht mit teilaufgeschnittener Konusöffnung und
- Fig. 12: eine um 90° gedrehte Seitenansicht im Längsschnitt durch den Schlüsselkanal teilweise aufgebrochen.

Der Schlüssel 1 besitzt eine Schlüsselreide 14 und eine dieser Reide 14 gegenüberliegende Spitze 5. Die Spitze 5 liegt in der Breitseitenmitte 7. Flankiert ist die Spitze 5 von bogenlinienförmigen Flanken 6. Die Flanken 6 werden generiert von Kreisbögen, die mit einem Radius R um das Bogenzentrum 12 geschlagen sind. Die Bogenzentren 12 liegen in der Schlüsselbreitseite 8, und zwar jeweils um einen Abstand A beabstandet von der Breitseiten-Mittellinie 7. Der Abstand A beträgt 30 bis 35 % der Breite B der Schlüsselbreitseite.

Die Bogenlinien 6 schneiden sich in der Spitze 5 derart, daß der Tangentenwinkel Delta der Bogenlinien 6 im Schnittpunkt 5 größer ist, als der Öffnungswinkel My einer Konusöffnung 4, die auf der Stirnseite eines Kernes 3 eines Schließzylinders liegt.

Wie am besten aus der Fig. 2 zu ersehen ist, bildet die Bogenlinie 6 einen von den Breitseiten 8 beabstandeten Flankenstirnabschnitt. Dieser bogenförmige Stirnabschnitt hat eine Breite S 1 und eine Ausrichtung quer zur Flächenerstreckung der Breitseitenflächen 8. Die Stärke dieses Flankenstirnabschnittes ist etwa die Hälfte bis ein Drittel der Schmalseitenstärke S. Dieser Flankenstirnabschnitt geht unter Ausbildung einer Fase 9 in die Breitseite 8 über. Der Fasenwinkel Omega ist kleiner, als die Hälfte des Konuswinkels My. Der Konuswinkel My beträgt etwa 110°. Der Fasenwinkel Omega ist etwa um 15 bis 25° größer als der halbe Konuswinkel My. Die Stärke der Fasen 9 sind auf jeder der beiden Schlüsselbreitseiten 8 gleich groß. Dies bedeutet, daß die Fasen 9 jeweils gleich beabstandet sind zu der Schmalseitenmitte 13.

In den Fig. 6 bis 9 ist schematisch dargestellt, welche Positionen der Schlüssel 1 innerhalb der Konusöffnung 4 einnehmen kann. In der Fig. 6 ist der Schlüssel 1 quergestellt zur Schließkanalorientierung so gegen die Konuswandung 10 mit seiner Flanke 6 gestellt, daß die Stirnseite der Flanke 6 an den Stellen 11 in Tangentialanlage liegt zur Konuswandung 10. Die Schlüssellängsmittelachse fluchtet in dieser Position mit der Schließkanalachse. Der Schlüssel 1 kann unter Beibehaltung der Tangentialanlage der Flanken 6 zur Konuswandung 10 um einen Breitseiten-Schwenkbereich Alpha verschwenkt werden. Wird der Grenzwinkel des Breitseiten-Schwenkbereichs Alpha erreicht (Fig. 7), so liegt die Breitseiten-Mittellinie 7 um den Winkel Alpha verschwenkt zur Schlüsselkanalachse 10. In dieser Position liegt die Spitze 5 des Schlüssels in berührender Anlage zur Konuswandung 10. Bei dieser Stellung gibt es nur einen Tangentialanlagepunkt 11 der Flanke 6 an der Konuswandung 10. Wird der Schlüssel aus dieser Position in zu einem größeren Schwenkwinkel Alpha verschwenkt, so gleitet die Spitze 5 auf der Konuswandung hin zum Konusöffnungsrand.

Wird der Schlüssel 7 aus einer derartigen Stellung mit einem größeren Schwenkwinkel Alpha über die in Fig. 7 dargestellte Position zu kleineren Winkeln Alpha verschwenkt, so ist der in Fig. 7 dargestellte Übergangspunkt zum Eintritt in den Breitseiten-Schwenkbereich fühlbar. Die Schlüsselspitze 5 nähert sich dabei der Spitze der konusförmigen Öffnung 4 an.

Ist der Breitseiten-Schwenkbereich Alpha, innerhalb dessen beide Flanken 6 in Tangentialanlage 11 stehen zur Konuswandung 10, erreicht, so kann der Schlüssel 1 um seine Schlüsselachse gedreht werden, bis er seine richtige Orientierung zum Schlüsselkanal 3 besitzt. In dieser Position kann zufolge des gewählten Fasenwinkels Omega die Spitze des Schlüssels 1 im Schließkanal eingesteckt werden, wobei die Randkante des Schlüsselkanals 3 auf der Fase 9 aufläuft. Dies hat zur Folge, daß sich beim weiteren Einschieben des Schlüssels 1 in den Schlüsselkanal 3 der Schlüssel ausrichtet derart, daß der Schmalseiten-Schwenkwinkel Beta sich verkleinert, bis die Schlüssellängsmittelachse mit der Schließkanalachse 16 fluchtet.

In Fig. 8 ist eine Einsteckstellung des Schlüssels 1 dargestellt, in welcher die Schmalseiten-Mittellinie 13 nicht gegenüber der Schließkanalachse 16 verschwenkt ist. Die maximal zulässige Verschwenkung, die durch die Wahl des Fasenwinkels Omega ermöglicht ist, ist in der Fig. 9 dargestellt. Diese Schwenkstellung definiert den Grenzwinkel des Schmalseiten-Schwenkbereichs Beta, innerhalb welchem eine Randkante 6' der Flanke 6 noch in Anlage liegt zur Konuswandung 10.

Zufolge der erfindungsgemäßen Bemaßung der bogenlinienförmigen Flanken 6 des Endes des Schlüssels 1 in Bezug auf den Öffnungswinkel My der konischen Öffnung 4 ist eine besondere Einschuberleichterung gegeben. Der in der Regel verdreht zur Schlüsselkanalorientierung eingesteckte Schlüssel wird zunächst in eine Schwenkstellung gebracht, in welcher die Schlüsselachse innerhalb eines Breitseiten-Schwenkbereiches Alpha zur Schließkanalachse 16 liegt. Das Erreichen dieses Bereiches ist fühlbar. Dann wird der Schlüssel 1 gegenüber dem Zylinderkern 2 gedreht, bis seine Orientierung zum Schlüsselkanal 3 stimmt. Bei dieser Verdrehung bleibt der Schwenkwinkel von Schlüssellängsmittelachse zur Schließkanalachse 16 im wesentlichen erhalten, so daß nach erfolgter Verschwenkung die Schlüssellängsmittelachse in einer Schwenklage zur Schließkanalachse 16 liegt derart, daß der Winkel zwischen Schließkanalachse 16 und Schmalseiten-Mittellinie 13 innerhalb eines Schmalseiten-Schwenkbereiches beta liegt. Innerhalb des Schmalseiten-Schwenkbereiches beta kann die zufolge der Fasen 9 bis auf eine Breite S 1 verschmälerte Spitze 5 des Schlüssels 1 in den Schlüsselkanal 3 eintreten. Da die Spitze der konusförmigen Öffnung 4 in der Mitte des Schließkanals 3 liegt, ist der Schlüssel 1 gegenüber dem Schließkanal 3 auch zentriert, so daß die Fluchtlage zur Profilierung erreicht ist.

Bei dem in den Fig. 10 bis 12 dargestellten Ausführungsbeispiel besitzt die konusförmige Öffnung 4 im äußeren Bereich einen Öffnungswinkel von 110°. Im Zentrum der Öffnung 4 befindet sich ein innerer Konus 17. Dessen Öffnungswinkel beträgt 90°. Der innere Konus 17 hat die Form eines Ovals. Während der kreisrunde Durchmesser des äußeren Konusrandes 9 mm beträgt, beträgt der kleinste Durchmesser des Innenkonus 4 mm. Der maximale Durchmesser des inneren Konusrandes beträgt 5,5 mm. Zufolge der ovalen Umrißkontur des inneren Konus 17 geht dieser bereichsweise unter Ausbildung einer Kante 18 in die Wandung des äußeren Konus 4 über. Im Bereich der Schmalseiten des inneren Konus 17 geht dieser unter Ausbildung einer Stufe 19 in den äußeren Konus 4 über.

Die Erzeugung des inneren Konus erfolgt mittels eines konischen Fräsers. Dieser wird, wenn er seine Eintauchtiefe erreicht hat, entlang des Schlüsselkanales 3 verfahren, so daß sich die ovale Kontur des inneren Konus 17 ergibt.

Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Schließvorrichtung mit Schließzylinder mit zugehörigem Schlüssel (1), insbesondere Wende-Flachschlüssel, wobei der Zylinderkern (2) des Schließzylinders einen zur Zylinderstirnseite hin offenen, mit Profilrippen/-nuten versehenen Schlüsselkanal (3) besitzt, in dessen Mitte die Spitze einer zur Zylinderstirnseite sich öffnenden konischen Öffnung (4) liegt, wobei der Schlüssel (1) an seinem einsteckseitigen Ende eine Spitze (5) mit bogenlinienförmigen Flanken (6) ausbildet, **dadurch gekennzeichnet, daß** die Spitze (5) von zwei Bogenlinien (6) gebildet ist, deren Schnittpunkt in der Schlüsselbreitseitenmitte (7) liegt, und der Tangentenwinkel (Delta) im Schnittpunkt (5) größer ist als der Öffnungswinkel (My) der Konusöffnung (4), wobei die Bogenlinien (6) zu den sich gegenüberliegenden Breitseiten (8) Fasen (9) aufweisen mit einem Fasenwinkel (Omega), der kleiner ist als der Öffnungswinkel (My) der Konusöffnung (4).

2. Schließvorrichtung nach Anspruch 1, **dadurch gekennzeichnet, daß** der durch die Differenz von Öffnungswinkel (My) und Fasenwinkel (Omega) ermöglichte Schmalseiten-Schwenkbereich (Beta) gleich oder bevorzugt größer ist als der Breitseiten-Schwenkbereich (Alpha), innerhalb welchem die Bogenlinien (6) in Tangentialanlage (11) zur Konuswandung (10) liegen.

3. Schließvorrichtung nach einem oder mehreren der vorhergehenden Ansprüche, **dadurch gekennzeichnet, daß** der Fasenwinkel (Omega) etwa 15° bis 25° größer ist als der halbe Konusöffnungswinkel (My) .

4. Schließvorrichtung nach einem oder mehreren der vorhergehenden Ansprüche, **dadurch gekennzeichnet, daß** die Stärke des ungefasten Flankenabschnittes (S 1) etwa die Hälfte bis ein Drittel der Schmalseitenstärke (S) entspricht.

5. Schließvorrichtung nach einem oder mehreren der vorhergehenden Ansprüche, **dadurch gekennzeichnet, daß** die Bogenlinien (6) Kreisbögen sind, deren Zentren (12) in der Schlüsselbreitseite (8) liegen und um jeweils einen Abstand (A) von der Breitseiten-Mittellinie (7) entfernt liegen, der 30 bis 35 % der Schlüsselbreitseitenstärke (B) entspricht.

6. Schließvorrichtung nach einem oder mehreren der vorhergehenden Ansprüche, **dadurch gekennzeichnet, daß** der Radius (R) der Bogenlinien (6) etwa 105 bis 110 % der Schlüsselbreitseitenstärke (B) entspricht.

7. Schließvorrichtung nach einem oder mehreren der vorhergehenden Ansprüche, **dadurch gekennzeichnet, daß** der Durchmesser (D) der Konusöffnung (4) kleiner ist, als die Schlüsselbreitseitenstärke (B).

8. Schließvorrichtung nach einem oder mehreren der vorhergehenden Ansprüche, **dadurch gekennzeichnet, daß** der Konusöffnungswinkel (My) etwa 110° ist.

9. Schließvorrichtung nach einem oder mehreren der vorhergehenden Ansprüche, **dadurch gekennzeichnet, daß** der Öffnungswinkel der konischen Öffnung (4) öffnungsaußenseitig größer ist, als in der Öffnungsmitte.

10. Schließvorrichtung nach einem oder mehreren der vorhergehenden Ansprüche, **dadurch gekennzeichnet, daß** die Öffnung (4) einen inneren Konus (17) ausbildet mit geringerem Konusöffnungswinkel.

11. Schließvorrichtung nach einem oder mehreren der vorhergehenden Ansprüche, **dadurch gekennzeichnet, daß** der Innenkonus (17) eine zum Schlüsselkanal (3) längsgerichtete Ovalform besitzt.

12. Schlüssel für eine Schließvorrichtung, nach einem der vorhergehenden Ansprüche, wobei der Schlüssel an seinem einsteckseitigen Ende eine Spitze (5) mit bogenlinienförmigen Flanken (6) ausbildet, **dadurch gekennzeichnet, daß** die Spitze (5) von zwei Bogenlinien (6) gebildet ist, deren Schnittpunkt in der Schlüsselbreitseitenmitte (7) liegt, und der Tangentenwinkel (Delta) im Schnittpunkt (5) größer ist als 110°, wobei die Bogenlinien (6) zu den sich gegenüberliegenden Breitseiten (8) Fasen aufweisen mit einem Fasenwinkel (Omega), der kleiner ist als der Tangentenwinkel (Delta).

13. Schließzylinder für eine Schließvorrichtung, nach einem der vorhergehenden Ansprüche, wobei der Zylinderkern (2) des Schließzylinders einen zur Zylinderstirnseite hin offenen, mit Profilrippen/-nuten Schlüsselkanal (3) besitzt, in dessen Mitte die Spitze einer zur Zylinderstirnseite sich öffnenden konische Öffnung (4) liegt, **dadurch gekennzeichnet, daß** der Öffnungswinkel der konischen Öffnung (4) öffnungsaußenseitig größer ist, als in der Öffnungsmitte.

14. Schließzylinder nach Anspruch 13 **dadurch gekennzeichnet, daß** der Innenkonus eine zum Schlüsselkanal (3) längsgerichtete Ovalform besitzt.

## Claims

1. Locking arrangement having a lock cylinder with associated key (1), in particular flat turning key, the cylinder core (2) of the lock cylinder having a keyway (3) which is open in the direction of the end face of the cylinder, is provided with profile ribs/grooves and in the centre of which the vertex of a conical opening (4), which opens in the direction of the end face of the cylinder, is located, the key (1), at its insertion end, defining a tip (5) with flanks (6) in the form of arcuate lines, **characterised in that** the tip (5) is defined by two arcuate lines (6), the point of intersection of which is located in the broad-side centre (7) of the key, and the tangent angle (delta) at the point of intersection (5) is greater than the vertex angle (My) of the cone opening (4), the arcuate lines (6) having bevels (9), in the direction of the mutually opposite broad sides (8), the bevels (9) having a bevel angle (omega) which is less than the vertex angle (My) of the cone opening (4).

2. Locking arrangement according to Claim 1, **characterised in that** the narrow-side pivoting region (beta), which is made possible by the difference between vertex angle (My) and bevel angle (omega), is equal to, or preferably greater than, the broad-side pivoting region (alpha), within which the arcuate lines (6) are in tangential engagement (11) against the cone wall (10).

3. Locking arrangement according to one or more of the preceding claims, **characterised in that** the bevel angle (omega) is approximately 15° to 25° greater than half the vertex angle (My) of the cone.

4. Locking arrangement according to one or more of the preceding claims, **characterised in that** the thickness of the non-bevelled flank section (S1) corresponds approximately to half to a third of the narrow-side thickness (S).

5. Locking arrangement according to one or more of the preceding claims, **characterised in that** the arcuate lines (6) are circle arcs, the centres (12) of which are located in the broad side (8) of the key and are spaced apart from the broad-side centre line (7) in each case by a distance (A), which corresponds to 30 to 35% of the broad-side thickness (B) of the key.

6. Locking arrangement according to one or more of the preceding claims, **characterised in that** the radius (R) of the arcuate lines (6) corresponds approximately to 105 to 110% of the broad-side thickness (B) of the key.

7. Locking arrangement according to one or more of the preceding claims, **characterised in that** the diameter (D) of the cone opening (4) is less than the broad-side thickness (B) of the key.

8. Locking arrangement according to one or more of the preceding claims, **characterised in that** the vertex angle (My) of the cone is approximately 110°.

9. Locking arrangement according to one or more of the preceding claims, **characterised in that** the vertex angle of the conical opening (4) is greater on the outside of the opening than in the centre of the opening.

10. Locking arrangement according to one or more of the preceding claims, **characterised in that** the opening (4) forms an inner cone (17) with a smaller vertex angle.

11. Locking arrangement according to one or more of the preceding claims, **characterised in that** the inner cone (17) is has the shape of an oval which is directed longitudinally in relation to the keyway (3).

12. Key for a locking arrangement, according to one of the preceding claims, the key at its insertion end, defining a tip (5) with flanks (6) in the form of arcuate lines, **characterised in that** the tip (5) is defined by two arcuate lines (6), the point of intersection of which is located in the broad-side centre (7) of the key, and the tangent angle (delta) at the point of intersection (5) is greater than 110°, the arcuate lines (6) having bevels, in the direction of the mutually opposite broad sides (8), the bevels having a bevel angle (omega) which is less than the tangent angle (delta).

13. Lock cylinder for a locking arrangement, according to one of the preceding claims, the core (2) of the lock cylinder having a keyway (3) which is open in the direction of the end face of the cylinder, is provided with profile ribs/grooves and in the centre of which the vertex of a conical opening (4), which opens in the direction of the end face of the cylinder, is located, **characterised in that** the vertex angle of the conical opening (4) is greater on the outside of the opening than in the centre of the opening.

14. Lock cylinder according to Claim 13, **characterised in that** the inner cone has the shape of an oval, which is directed longitudinally in relation to the keyway (3).

## Revendications

1. Dispositif de fermeture avec cylindre de fermeture avec clé (1) spécifique, en particulier une clé plate d'entraînement en rotation, le coeur (2) du cylindre de fermeture présentant un conduit de clé (3) pourvu de nervures/rainures profilées et ouvertes en direction du côté avant du cylindre, au centre duquel se trouve l'extrémité d'un orifice (4) conique s'ouvrant sur le côté avant du cylindre, la clé (1) formant sur son extrémité côté emboîtement une pointe (5) avec des flancs (6) en forme de lignes courbes, **caractérisé en ce que** la pointe (5) est formée de deux lignes courbes (6), dont le point d'intersection se situe au centre du côté large de la clé (7), et l'angle tangentiel (delta) au point d'intersection (5) est plus grand que l'angle d'ouverture (My) de l'orifice du cône (4), les lignes courbes (6) présentant des chanfreins (9) par rapport aux côtés larges (8) qui se font face avec un angle de chanfrein (oméga), qui est inférieur à l'angle d'ouverture (My) de l'orifice du cône (4).

2. Dispositif de fermeture selon la revendication 1, **caractérisé en ce que** la plage de basculement du côté étroit (bêta) rendue possible par la différence entre l'angle d'ouverture (My) et l'angle de chanfrein (oméga) est identique ou de préférence supérieure à la plage de basculement du côté large (alpha), à l'intérieur de laquelle se situent les lignes courbes (6) en appui tangentiel (11) sur la paroi du cône (10).

3. Dispositif de fermeture selon l'une quelconque ou plusieurs des revendications précédentes, **caractérisé en ce que** l'angle de chanfrein (oméga) est supérieur d'environ 15 à 25° au demi-angle d'ouverture de cône (My).

4. Dispositif de fermeture selon l'une quelconque ou plusieurs des revendications précédentes, **caractérisé en ce que** l'épaisseur de la partie de flanc (S1) non chanfreinée correspond à peu près à la moitié jusqu'à un tiers de l'épaisseur du côté étroit (S).

5. Dispositif de fermeture selon l'une quelconque ou plusieurs des revendications précédentes, **caractérisé en ce que** les lignes courbes (6) sont des arcs de cercle, dont les centres (12) sont disposés sur le côté large de la clé (8) et sont éloignés de la ligne médiane du côté large (7) d'une distance (A) qui correspond à 30 jusqu'à 35% de l'épaisseur du côté large de la clé (B).

6. Dispositif de fermeture selon l'une quelconque ou plusieurs des revendications précédentes, **caractérisé en ce que** le rayon (R) des lignes courbes (6) correspond à peu près à 105 jusqu'à 110% de l'épaisseur du côté large de la clé (B).

7. Dispositif de fermeture selon l'une quelconque ou plusieurs des revendications précédentes, **caractérisé en ce que** le diamètre (D) de l'orifice en cône (4) est inférieur à l'épaisseur du côté large de la clé (B).

8. Dispositif de fermeture selon l'une quelconque ou plusieurs des revendications précédentes, **caractérisé en ce que** l'angle d'ouverture de cône (My) est d'environ 110°.

9. Dispositif de fermeture selon l'une quelconque ou plusieurs des revendications précédentes, **caractérisé en ce que** l'angle d'ouverture de l'orifice conique (4) est plus grand côté extérieur de l'orifice qu'au centre de l'orifice.

10. Dispositif de fermeture selon l'une quelconque ou plusieurs des revendications précédentes, **caractérisé en ce que** l'orifice (4) forme un cône (17) intérieur avec un angle d'ouverture de cône assez petit.

11. Dispositif de fermeture selon l'une quelconque ou plusieurs des revendications précédentes, **caractérisé en ce que** le cône intérieur (17) présente une forme ovale allongée par rapport au conduit de clé (3).

12. Clé pour un dispositif de fermeture, selon l'une quelconque des revendications précédentes, la clé formant sur son extrémité côté introduction une pointe (5) avec des flancs (6) en forme de lignes courbes, **caractérisée en ce que** la pointe (5) est formée par deux lignes courbes (6) dont le point d'intersection se situe au centre du côté large de la clé (7), et l'angle tangentiel (delta) au point d'intersection est supérieur à 110°, les lignes courbes (6) présentant des chanfreins sur les côtés larges (8) qui se font face avec un angle de chanfrein (oméga) qui est inférieur à l'angle tangentiel (delta).

13. Cylindre de serrure pour un dispositif de fermeture selon l'une quelconque des revendications précédentes, le coeur du cylindre (2) du cylindre de fermeture présentant un conduit de clé (3) pourvu de nervures/rainures profilées et ouvert en direction du côté avant du cylindre, au centre duquel se situe la pointe d'un orifice (4) conique s'ouvrant sur le côté avant du cylindre, **caractérisé en ce que** l'angle d'ouverture de l'orifice (4) conique est plus grand côté extérieur de l'orifice qu'au centre de l'orifice.

14. Cylindre de fermeture selon la revendication 13, **caractérisé en ce que** le cône intérieur a une forme ovale allongée par rapport au conduit de clé (3).
